# EUROPÄISCHE PATENTSCHRIFT

(11) **EP 0 302 295 B1**
(45) Veröffentlichungstag und Bekanntmachung des Hinweises auf die Patenterteilung: **27.03.1991**
(21) Anmeldenummer: 88111579.4
(22) Anmeldetag: 19.07.1988
(51) Int. Cl.: C21D 9/00, C21D 9/22

(54) **Halterung zur partiellen Wärmebehandlung von Werkzeugen in Öfen**
Holding device for partial heat treatment of tools in furnaces
Fixation pour le traitement thermique partiel d'outils dans des fours

(30) Priorität: 06.08.1987 DE 3726134
(43) Veröffentlichungstag der Anmeldung: 08.02.1989
(73) Patentinhaber: Degussa Aktiengesellschaft, 60311 Frankfurt (DE)
(72) Erfinder: Lohse, Helmut, D-6000 Frankfurt /Main 71 (DE); Bohländer, Oskar, D-6451 Grosskrotzenburg (DE); Sverka, Hans, D-6456 Langenselbold (DE)

(56) Entgegenhaltungen:
- WO-A-85/01677
- DE-A- 3 111 218
- DE-A- 3 313 651
- US-A- 2 290 546
- US-A- 3 704 871

## Beschreibung

Die Erfindung betrifft eine mit Sacklöchern versehene, metallische Halterung zur partiellen Wärmebehandlung von einen Arbeitsbereich und einen Einspannbereich aufweisenden Werkzeugen in öfen mit homogener Wärmeverteilung im Ofeninnenraum, insbesondere für Vakuumkammeröfen mit Druckgasabschreckung.

Bohrer, Fräser, Reibahlen und ähnliche Werkzeuge besitzen einen Einspannbereich, mit dem sie in den Werkzeugmaschinenfuttern befestigt sind, und einen Arbeisbereich, mit dem die Bearbeitungsvorgänge durchgeführt werden. Aufgrund der unterschiedlichen Anforderungen an diese Bereiche müssen sie auch unterschiedliche Eigenschaften, wie zum Beispiel Festigkeiten, aufweisen. Man kann diese Werkzeuge daher aus zwei verschiedenen Materialien fertigen oder die beiden Bereiche einer unterschiedlichen Wärmebehandlung unterziehen. Bei einem einheitlichem Material ist es notwendig, partielle Wärmebehandlungen anzuwenden, die nur den Arbeitsbereich härten und damit eine höhere Standzeit verleihen, während der Einspannbereich die ursprünglichen technologischen Eigenschaften möglichst beibehalten soll.

Aus der DE-OS 31 11 218 ist ein Ofen zur partiellen Wärmebehandlung von Werkzeugen bekannt, die einen Arbeitsbereich und einen Einspannbereich aufweisen. Dazu wird der Einspannbereich der Werkzeuge in einer Halterung befestigt, die während der Wärmebehandlung isoliert und/oder gekühlt ist, so daß nur der Arbeisbereich über die materialspezifische Umwandlungstemperatur erhitzt und anschließend abgeschreckt wird, während der Einspannbereich auf einem im wesentlichen gleichen Temperaturniveau während der Heiz- und Abschreckbehandlung verbleibt. Dazu stecken die Werkzeuge mit ihrem Einspannbereich in Bohrungen der plattenförmigen Halterung, die gegen den Ofenraum isoliert und von der Unterseite her gekühlt wird.

Dieser Ofen hat den Nachteil, daß es beim Aufheizen und bei der Abschreckung zwangsläufig zu erheblichen Temperaturdifferenzen zwischen Arbeits- und Einspannbereich der Werkzeuge kommt, die zu unterschiedlichen Spannungszuständen im Material führen und zu Maß- und Formänderungen Anlaß geben können.

In der DE-OS 33 13 651 wird ein Ofen zur partiellen Wärmebehandlung von Werkzeugen beschrieben, bei dem die Halterungen in eine Platte aus wärmeisolierendem Material integriert sind, die den Nutzraum des Ofens in zwei getrennte Heizräume unterteilt, die ihrerseits über abtrennbare Heizelemente unterschiedlich hoch aufgeheizt werden können. Hier benötigt man also spezielle Öfen mit beweglichen Verbindungsgliedern zwischen den einzelnen Heizelementen.

Es war Aufgabe der vorliegenden Erfindung, eine mit Sacklöchern zum Einstecken versehene, metallische Halterung zur partiellen Wärmebehandlung von einen Arbeitsbereich und einen Einspannbereich aufweisenden Werkzeugen im Ofen mit homogener Wärmeverteilung im Ofeninnenraum zu konstruieren, insbesondere für Vakuumkammeröfen mit Druckgasabschreckung, mit der während der Aufheizperiode der Wärmebehandlung zwischen Einspannbereich und Arbeitsbereich der Werkzeuge eine möglichst geringe Temperaturdifferenz einstellbar ist, ohne den Einspannbereich über die materialspezifische Umwandlungstemperatur zu erhitzen, und bei der während der Abschreckperiode der Einspannbereich eine möglichst langsame Abkühlung erfährt.

Die Aufgabe wird erfindungsgemäß dadurch gelöst, daß sie ringsum mit einer nur die Öffnungen der Sacklöcher aussparenden thermischen Isolierung umgeben ist, daß die Masse der Halterung so groß ist, daß sie während der Dauer des Aufheizens genügend Wärme aufnehmen kann, um die Temperatur des Einspannbereichs der Werkzeuge unterhalb der Umwandlungstemperatur zu halten, und daß die Sacklöcher so ausgebildet sind, daß ein guter Wärmeübergang zwischen Halterung und Werkzeug stattfinden kann.

Beim Aufheizen der Werkzeuge über die Umwandlungstemperatur wird die vom Arbeitsbereich der Werkzeuge in den Einspannbereich fließende Wärme in die metallische Halterung abgeführt, in die durch die allseitige thermsiche Isolierung keine Wärme vom Ofeninnenraum einfließen kann. Die Masse der Halterung muß so groß sein, daß während der Dauer des Aufheizens soviel Wärme aufgenommen werden kann, daß die Temperatur des Einspannbereichs der Werkzeuge unterhalb der Umwandlungstemperatur verbleibt. Beim Abschrecken des Arbeitsbereichs nach der Aufheizphase wirkt die Halterung dann als Wärmespeicher, aus dem Wärme in den Einspannbereich der Werkzeuge fließt und so eine wesentlich langsamere Abkühlung bewirkt. Im Einspannbereich treten dadurch keine störenden Gefügeänderungen auf, wodurch Bruchanfälligkeiten der Werkzeuge in der übergangszone zwischen Einspann- und Arbeitsbereich während des Arbeitseinsatzes weitestgehend beseitigt werden.

Die Sacklöcher zum Einstecken des Einspannbereichs der Werkzeuge müssen so ausgebildet sein, daß ein guter Wärmeübergang zwischen Halterung und Werkzeug stattfinden kann. Die Halterungen bestehen vorzugsweise aus wärmebeständigen Stählen, ihre Abmessungen sind abhängig vom Durchmesser und der Anzahl der zu behandelnden Werkzeuge. Rings um die jeueiligen Sacklöcher muß soviel Material vorhanden sein, daß infolge,der Wärmeaufnahme während des Aufheizens die Temperatur im Einspannbereich nicht über die Umwandlungstemperatur steigt.

Als Isolationsmaterial kommen alle bekannten hochtemperaturbeständigen Werkstoffe zur Anwendung, insbesondere Graphitfilz. Die Dicke der Isolationsschicht richtet sich nach den Ofen-und Verfahrensparametern bei der Wärmebehandlung. Normalerweise liegt sie im Bereich von 20 bis 50 mm. In der Praxis hat es sich gezeigt, daß bei Temperaturen im Arbeitsbereich der Werkzeuge von 1200°C die Temperaturen im Einspannbereich bei 900 bis 1000°C liegen. Nach dem Abschrecken erhält man Werkzeuge, die nur noch eine sehr minimale Bruchanfälligkeit in der übergangszone zwischen Arbeitsbereich und Einspannbereich zeigen.

Die allseits thermisch isolierte Halterung hat den Vorteil, daß sie in praktisch allen Wärmebehandlungsöfen verwendet werden kann, insbesondere auch in Vakuumöfen und Inertgasöfen, die allseitig beheizt werden.

Die Abbildung zeigt schematisch eine erfindungsgemäße Halterung in beispielhafter Ausführungsform im Längsschnitt. Die Halterung besteht aus einer Stahlplatte (1), die mehrere Sacklöcher (2) zur Aufnahme des Einspannbereichs (3) von Werkzeugen (4) aufweist. Bis auf die Öffnung der Sacklöcher (2) ist die Stahlplatte (1) ringsum von einer Schicht (5) aus thermischen Isolationsmaterial umgeben.

## Patentansprüche

1. Mit Sacklöchern zum Einstecken versehene, metallische Halterung zur partiellen Wärmebehandlung von einen Arbeitsbereich und einen Einspannbereich aufweisenden Werkzeugen in Öfen mit homogener Wärmeverteilung im Ofeninnenraum, insbesondere für Vakuumeinkammeröfen mit Druckgasabschreckung, dadurch gekennzeichnet, daß sie ringsum mit einer nur die öffnungen der Sacklöcher (2) aussparenden thermischen Isolierung (5) umgeben ist, daß die Masse der Halterung (1) so groß ist, daß sie während der Dauer des Aufheizens genügend Wärme aufnehmen kann, um die Temperatur des Einspannbereichs der Werkzeuge (4) unterhalb der Umwandlungstemperatur zu halten, und daß die Sacklöcher (2) so ausgebildet sind, daß ein guter Wärmeübergang zwischen Halterung (1) und Werkzeug (4) stattfinden kann.

## Revendications

1. Support métallique, muni de trous borgnes pour l'enfichage, pour le traitement thermique partiel d'outils, comportant une zone de travail et une zone de fixation dans des fours avec une répartition homogène de la chaleur dans la chambre interne du four, notamment des fours à chambre à vide avec trempe par gaz sous pression, support caractérisé en ce qu'il est entouré sur tout son pourtour d'une isolation thermique (5) ne laissant libre que les orifices des trous borgnes (2), tandis que la masse du support (1) est d'une importance telle que ce support puisse absorber pendant la durée de la chauffe, suffisamment de chaleur pour maintenir la température de la zone de fixation des outils (4) au-dessous de la température de transformation, et les trous borgnes (2) sont réalisés de façon telle qu'un bon transfert de chaleur puisse avoir lieu entre le support (1) et l'outil (4).

## Claims

1. A metallic holder formed with blind insertion holes for the partial heat treatment of tools comprising a working section and a clamped section in furnaces with uniform distribution of heat inside the furnace, more particularly for single-chamber vacuum furnaces with pressurized-gas quenching, characterized in that it is surrounded by a thermal insulation (5) which leaves free only the openings of the blind holes (2), in that the mass of the holder (1) is so great that it is able during the heating process to absorb sufficient heat to keep the temperature of the clamped section of the tools (4) below the transition temperature and in that the blind holes (2) are shaped in such a way that a good transfer of heat can take place between the holder (1) and the tool (4).
